# EUROPÄISCHE PATENTSCHRIFT

(11) **EP 0 864 382 B1**
(45) Veröffentlichungstag und Bekanntmachung des Hinweises auf die Patenterteilung: **11.10.2000**
(21) Anmeldenummer: 98250072.0
(22) Anmeldetag: 26.02.1998
(51) Int. Cl.: B21C 1/30

(54) **Werkzeug zum Ziehen von langgestrecktem Gut**
Tool for the drawing of elongated products
Outil pour l'étirage de produits allongés

(30) Priorität: 07.03.1997 DE 19711101
(43) Veröffentlichungstag der Anmeldung: 16.09.1998
(73) Patentinhaber: SMS Demag AG, 40237 Düsseldorf (DE)
(72) Erfinder: Häusler, Karl-Heinz, Ing., 41352 Korschenbroich (DE)
(74) Vertreter: Henze, Lothar, Dipl.-Ing.

(56) Entgegenhaltungen:
- EP-A- 0 548 723
- EP-A- 0 645 200
- US-A- 3 103 306
- US-A- 3 945 547

## Beschreibung

Die Erfindung betrifft eine Kettenziehmaschine zum kontinuierlichen Ziehen von Stangen und Rohren mittels segmentförmiger, an zwei in einer Ebene liegenden Ziehketten synchron vorwärtsbewegter Ziehwerkzeuge, die auf starren Führungen abrollend in einer endlosen Schleife so geführt werden, daß sich jeweils gegenüberliegende Ziehwerkzeuge an das Ziehgut anpressen und dieses über Reibschluß mitnehmen, wobei die Anpreßkräfte der Ziehwerkzeuge in dem Bereich, in dem die Werkzeuge mit dem Rohr in Kontakt treten, über lasttragende Rollen abgestützt werden, die in einer endlosen Schleife zwischen der inneren Oberfläche der Zugglieder und der starren Führung mitgenommen werden.

Zum kontinuierlichen Ziehen von Stangen oder Rohren aus Metall bedient man sich unterschiedlicher Verfahren wie Trommelziehen, Geradeausziehen mit zwei Hand-an-Hand wirkenden Ziehschlitten oder endlos umlaufenden Ketten. In allen Fällen ist es erforderlich, Kräfte zum Ziehen auf das Ziehgut aufzubringen. Beim Ziehen auf einer Trommelziehmaschine wird das Ziehgut angeangelt und mit einer Zange durch den Ziehring gezogen. Bei kontinuierlich arbeitenden Geradeausziehmaschinen wird die Ziehkraft durch die Klemmwirkung von Backen an jeder beliebigen Stelle auf das Ziehgut aufgebracht. Insbesondere bei Ziehmaschinen mit umlaufenden Ziehketten muß berücksichtigt werden, daß diese Ziehketten sich bei herkömmlicher Bauweise über eine Vielzahl von Laufrollen auf einer festen Bahn abstützen, um eine gleitende Reibung zu verhindern. Üblicherweise werden dazu die Bolzen der einzelnen Kettenglieder verlängert und auf ihren beiden Enden mit Laufrollen bestückt, die auf eigenen Laufbahnen abrollen. Hierbei werden die Bolzen allerdings auf Biegung beansprucht, es können darum nur eingeschränkte Klemmkräfte übertragen werden.

Die EP-A-0 548 723 zeigt dagegen eine Ausführung gemäß Oberbegriff von Anspruch 1, bei der die Ziehketten mit ihren glatten Rückseiten ähnlich wie ein Wälzlager über eine sich mitbewegende Röllchenkette ablaufen. Dadurch wird die Klemmkraft unmittelbar von den Klemmbacken der Ziehkette über die Röllchen selbst auf eine feste Laufbahn übertragen. Nachteilig an dieser Ausführung ist der komplizierte Aufbau der mechanischen Teile. So muß die Röllchenkette über eigene Kettenräder geführt und umgelenkt werden. Diese Kettenräder sind durch Wälzlager lose auf den Wellen der Kettenrädern der eigentlichen Ziehkette gelagert. Auch ist es schwierig, diese Art von Kette bei Verschleiß der Röllchen in kurzer Zeit auszuwechseln.

Ziel der nachstehend beschriebenen Erfindung ist es, den mechanischen Aufwand zu vereinfachen sowie ein schnelleres Auswechseln der Röllchen zu ermöglichen.

Dazu wird erfindungsgemäß vorgeschlagen, daß ausgehend von Stand der Technik nach den Oberbegriff von Anspruch 1 jeweils zwei an beiden Enden über Laschen miteinander verbundene, auf Bolzen gelagerte Rollen zu einem wagenartigen Rollenelement zusammengefaßt sind, von denen eine Vielzahl stirnseitig lose aneinanderliegend in einer endlosen Führungsbahn aufgenommen wird, die in der Ebene der Ziehketten umläuft und die Rollenelemente auf ihrem gesamten Umlauf und zwischen der ebenen Rückseite der Ziehkette und der starren Führung hindurch führt.

Anstelle einer durchlaufenden Röllchenkette werden jetzt einzelne Rollenelemente angeordnet. Ein Rollenelement besteht dabei aus zwei Rollen, die jeweils über einen Bolzen beiderseitig mittels Laschen miteinander verbunden sind. Durch die Relativgeschwindigkeit zwischen umlaufender Ziehkette und stationärer Führungsbahn werden die Rollenelemente ähnlich wie bei Wälzlagern mit etwa halber Ziehkettengeschwindigkeit mitgenommen und laufen mit der Ziehkette um.

Nach einem günstigen Merkmal der Erfindung ist vorgesehen, die Führungsbahn mit seitlichen Führungsleisten zu versehen, die die Laschen der Rollenelemente auf der der Führungsbahn abgewandten Seite mindestens teilweise umgreifen.

Diese Führungsbahnen stellen sicher, daß sich die Rollen auf ihrer Ablaufbahn nicht verkanten, sondern die an den Triebketten angeordneten Ziehwerkzeuge rollgleitend abstützen. Die Führungsleisten umgreifen die Laschen der Rollenelemente mindestens teilweise und gewährleisten, daß die Rollenelemente von den Führungsbahnen und nicht von den Ziehketten wie beim Stand der Technik geführt werden. Würde man die Rollenelemente von den Ziehketten führen, so würden die Rollen an den ebenen Rückseiten der Ziehkette entlanglaufen, die jedoch in der Umlenkbahn ein Vieleck bildet.

In einer weiteren Ausgestaltung der Erfindung ist vorgesehen, daß die Führungsbahnen für jeweils zwei nebeneinander geführte Rolienelemente ausgebildet ist, zwischen denen eine die einander zugewandten Laschen beider Rollenelemente mindestens teilweise übergreifende Führungsleiste angeordnet ist. Die doppelte Anordnung der Rollenelemente auf die Führungsbahn ermöglicht die Aufnahme noch höherer Abstützkräfte, wobei auch in dieser Ausgestaltung eine Führung der Rollenelemente auf der gesamten Umlaufbahn durch die zusätzlich mittig angeordnete Führungsleiste gewährleistet ist.

In einer anderen Ausgestaltung der Erfindung ist vorgesehen, daß zum Ausbau der Rollenelemente mindestens eine der Führungsleisten entfernbar ist. Die Verwendung der einzelnen Rollenelemente macht auch deren Austausch im Fall von Beschädigungen leicht möglich. Während beim Stand der Technik komplette Ketten auszuwechseln waren, können jetzt einzelne Rollenelemente entfernt werden, indem erfindungsgemäß einfach eine der seitlichen Führungsleisten abgenommen wird. Der Einbau neuer Rollenelemente erfolgt in umgekehrter Reihenfolge, wobei kürzeste Rüst- bzw. Reparaturzeiten eingehalten werden können.

In einer weiteren Ausgestaltung der Erfindung ist vorgesehen, mehrere Rollen eines Rollenelementes auf einem Bolzen nebeneinander anzuordnen. Dieser Vorschlag ermöglicht die Aufnahme noch höherer Tragkräfte und die Verwendung standardisierter Rollen.

In einer weiteren Ausgestaltung der Erfindung ist vorgesehen, daß die Stirnflächen der Laschen jedes Rollenelementes als Anlageflächen für benachbarte Rollenelemente abwechselnd konvex und konkav gestaltet sind, wobei die Radien der Stirnflächen entsprechend den Umlenkradien der Rollenelemente gewählt sind. Diese Ausgestaltung der Rollenelemente stellt sicher, daß die Gesamtlänge aller Rollenelemente auch in den Umlenkbahnen beibehalten wird. Die Maßnahme dient dem klemmfreien Transport der Rollenelemente auf ihrer Bahn, so daß sich diese praktisch wie eine Kette bewegen, deren Kettenelemente nicht miteinander verbunden sind.

Ein Ausführungsbeispiel der Erfindung ist in der Zeichnung dargestellt und wird nachfolgend beschrieben. Es zeigt:
- Figur 1: einen Querschnitt durch ein Trum einer Treibkette nach der Erfindung,
- Figur 2: ein erfindungsgemäßes Rollenelement mit zwei Rollen pro Bolzen,
- Figur 3: eine Draufsicht auf erfindungsgemäße Rollenelemente in einer doppelten Führungsbahn und
- Figur 4: eine Teilansicht einer erfindungsgemäßen Kettenziehmaschine.

Die Figur 1 stellt einen Querschnitt durch ein Kettentrum dar. Die Ziehkette 1 setzt sich aus einzelnen Kettengliedern zusammen, von denen zwei mit 2a und 2b bezeichnet sind. Die Kettenglieder 2a und 2b sind gelenkig mit dem Bolzen 3 verbunden. An beiden Enden des Bolzens 3 befinden sich die Laufrollen 4a und 4b, die lediglich die Aufgabe haben, über die Antriebskettenräder 5a und 5b die Ziehkette 1 mit Zug zu beaufschlagen.

Die Fig. 2 zeigt ein Rollenelement 6. Dies besteht in dem gezeigten Fall aus zwei Rollenpaaren mit den einzelnen Rollen 7, die mit den Bolzen 8 und den Laschen 9 zu einer Einheit zusammengehalten werden. Das Rollenelement 6 kann auch eine andere Anzahl von Rollen 7 haben wie zum Beispiel zwei, auf jeden Fall aber mindestens zwei Bolzen 8.

Die Rollenelemente 6 liegen nach Fig. 1 zwischen der Rückseite der Ziehkette 1 und der Führungsbahn 10. In der Fig. 1 sind beispielhaft zwei Rollenelemente 6 nebeneinander angeordnet. Es ist auch möglich, mit nur einem einzigen Rollenelement 6 oder einer Anzahl >2 zu arbeiten. Die Rollenelemente 6 werden durch eine mittlere Führungsleiste 11 und zwei seitliche Führungsleisten 12 und 13 in ihrer Längsrichtung geführt. Die Führungsleisten 11, 12 und 13 führen die Rollenelemente 6 auf ihrem gesamten Umlauf, also auch auf den Umlenkbahnen. Dazu sind die Führungsleisten 11, 12 und 13 mit Absätzen 11a, 12a und 13a versehen, die in Ausnehmungen 11b, 12b und 13b der Laschen 9 hineingreifen. Hierdurch wird gewährleistet, daß die Rollenelemente 6 in den Umlenkbahnen von den Führungsleisten 11- 13 geführt werden und nicht von der Ziehkette 1, andernfalls würden sie an der ebenen Rückseite 14 der Ziehkette 1 entlanglaufen, die in den Umlenkbahnen ja ein Vieleck bildet. Die Laschen 9 sind an ihren Enden mit Rundungen 9a und 9b versehen, damit die Gesamtlänge aller Rollenelemente 6 auch in den Umlenkbahnen beibehalten wird.

Werden die Führungsleisten 12 und/oder 13 entfernt, können die Rollenelemente 6 leicht ausgewechselt werden.

In der Figur 3 befindet sich eine Draufsicht auf die Rollenelemente 6. Es ist erkennbar, daß die Rollenelemente 6 lose hintereinander liegen und gegen ein Verkanten durch die Führungsleisten 11, 12 und 13 gesichert sind.
Wie die Fig. 4 zeigt, besteht die Ziehkette 1 aus den Kettengliedern 2a, 2b usw. Die Kettenglieder 2a, 2b sind so ausgeführt, daß sie gelenkig ineinandergreifen und eine ebene Rückseite 14 bilden, die auf den Rollenelementen 6 abrollt. Ebenso liegen die das Ziehgut greifenden Spannbacken 15 dicht hintereinander, wodurch sich die Ziehkraft besser auf das Ziehgut aufbringen läßt. Im Bereich der Antriebskettenräder 5a und 5b wird die Führungsbahn 10 hindurchgeführt, so daß die Rollenelemente 6 auch hier eine Führung haben.

### Legende:

- 1: Ziehkette
- 2a: Kettenglied
- 2b: Kettenglied
- 3: Bolzen
- 4a: Laufrolle
- 4b: Laufrolle
- 5a: Antriebskettenrad
- 5b: Antriebskettenrad
- 6: Rollenelement
- 7: Rolle
- 8: Bolzen
- 9: Lasche
- 9a: Rundung
- 9b: Rundung
- 10: Führungsbahn
- 11: Führungsleiste
- 11a, 12a, 13a: Absatz
- 11b, 12b, 13b: Ausnehmung
- 12: Führungsleiste
- 13: Führungsleiste
- 14: Rückseite (der Ziehkette 1)
- 15: Spannbacken

## Patentansprüche

1. Kettenziehmaschine zum kontinuierlichen Ziehen von Stangen und Rohren mittels segmentförmiger, an zwei in einer Ebene liegenden Ziehketten (1) synchron vorwärtsbewegter Ziehwerkzeuge (15), die auf starren Führungen (10) abrollend in einer endlosen Schleife so geführt werden, daß sich jeweils gegenüberliegende Ziehwerkzeuge an das Ziehgut anpressen und dieses über Reibschluß mitnehmen, wobei die Anpreßkräfte der Ziehwerkzeuge in dem Bereich, in dem die Werkzeuge mit dem Rohr in Kontakt treten, über lasttragende Rollen (7) abgestützt werden, die in einer endlosen Schleife zwischen der inneren Oberfläche der Zugglieder (14) und der starren Führung (10) mitgenommen werden,
dadurch gekennzeichnet,
daß jeweils zwei an beiden Enden über Laschen (9) miteinander verbundene, auf Bolzen (8) gelagerte Rollen (7) zu einem wagenartigen Rollenelement (6) zusammengefaßt sind, von denen eine Vielzahl stirnseitig lose aneinanderliegend in einer endlosen Führungsbahn (10) aufgenommen wird, die in der Ebene der Ziehketten (1) umläuft und die Rollenelemente (6) auf ihrem gesamten Umlauf und zwischen der ebenen Rückseite der Ziehkette (1) und der starren Führungsbahn (10) hindurch führt.

2. Kettenziehmaschine zum kontinuierlichen Ziehen von Stangen und Rohren nach Anspruch 1,
dadurch gekennzeichnet,
daß die Führungsbahn (10) mit seitlichen Führungsleisten (12,13) versehen ist, die die Laschen (9) der Rollenelemente (6) auf der der Führungsbahn (10) abgewandten Seite mindestens teilweise umgreifen.

3. Kettenziehmaschine zum kontinuierlichen Ziehen von Stangen und Rohren nach Anspruch 1 und 2,
dadurch gekennzeichnet,
daß die Führungsbahn (10) für jeweils zwei nebeneinander geführte Rollenelemente (6) ausgebildet ist, zwischen denen eine die einander zugewandten Laschen (9) beider Rollenelemente (6) mindestens teilweise übergreifende Führungsleiste (11) angeordnet ist.

4. Kettenziehmaschine zum kontinuierlichen Ziehen von Stangen und Rohren nach Anspruch 1 bis 3,
dadurch gekennzeichnet,
daß zum Ausbau der Rollenelemente (6) mindestens eine der Führungsleisten (11,12,13) entfernbar ist.

5. Kettenziehmaschine zum kontinuierlichen Ziehen von Stangen und Rohren nach Anspruch 1 bis 4,
dadurch gekennzeichnet,
daß mehrere Rollen (7) eines Rollenelementes (6) auf einem Bolzen (8) nebeneinander angeordnet sind.

6. Kettenziehmaschine zum kontinuierlichen Ziehen von Stangen und Rohren nach Anspruch 1 bis 5,
dadurch gekennzeichnet,
daß die Stirnflächen der Laschen (9) jedes Rollenelementes (6) als Anlageflächen für benachbarte Rollenelemente (6) abwechselnd konvex und konkav gestaltet sind, wobei die Radien der Stirnflächen entsprechend den Umlenkradien der Rollenelemente (6) gewählt sind.

## Claims

1. A chain-type drawing machine for the continuous drawing of rods and tubes by means of segment-like drawing tools (15) which are moved forwards synchronously on two drawing chains (1) lying in one plane, which tools are guided rolling on rigid guides (10) in an endless loop such that in each case opposing drawing tools press on the material being drawn and entrain it by friction, the contact pressure forces of the drawing tools in the region in which the tools come into contact with the tube are supported by means of load-bearing rollers (7) which are entrained in an endless loop between the inner surface of the drawing elements (14) and the rigid guide (10),
characterised in that
in each case two rollers (7) which are joined together at both ends via plates (9) and are mounted on journals (8) are combined to form a wagon-like roller element (6), a plurality of which are held at the ends loosely against each other in an endless guideway (10) which revolves in the plane of the drawing chains (1) and guides the roller elements (6) through their entire revolution and between the flat rear side of the drawing chain (1) and the rigid guideway (10).

2. A chain-type drawing machine for the continuous drawing of rods and tubes according to Claim 1, characterised in that the guideway (10) is provided with lateral guide bars (12, 13) which at least partially surround the plates (9) of the roller elements (6) on the side remote from the guideway (10).

3. A chain-type drawing machine for the continuous drawing of rods and tubes according to Claims 1 and 2, characterised in that the guideway (10) is designed for two roller elements (6) guided next to each other in each case, between which a guide bar (11) which projects at least in part across the facing plates (9) of both roller elements (6).

4. A chain-type drawing machine for the continuous drawing of rods and tubes according to Claims 1 to 3, characterised in that at least one of the guide bars (11, 12, 13) is removable for dismantling the roller elements (6).

5. A chain-type drawing machine for the continuous drawing of rods and tubes according to Claims 1 to 4, characterised in that a plurality of rollers (7) of a roller element (6) are arranged next to one another on a journal (8).

6. A chain-type drawing machine for the continuous drawing of rods and tubes according to Claims 1 to 5, characterised in that the end faces of the plates (9) of each roller element (6) are made alternately convex and concave as bearing surfaces for adjacent roller elements (6), the radii of the end faces being selected corresponding to the deflection radii of the roller elements (6).

## Revendications

1. Machine de traction à chaînes pour tirer de façon continue des barres et des tubes au moyen d'outils de traction (15), sous forme de segments, déplacés en avant de façon synchrone sur deux chaînes de traction (1) se trouvant dans un plan, outils qui sont guidés, en roulant sur des guides rigides (10), en une boucle sans fin, de sorte que, à chaque fois, des outils de traction opposés pressent contre les produits tirés et entraînent ceux-ci par friction, les forces de pressage des outils de traction, dans la zone dans laquelle les outils viennent en contact avec le tube, étant supportées par l'intermédiaire de rouleaux (7) de support de charge, qui sont entraînés, en une boucle sans fin, entre la surface interne des éléments de traction (14) et le guide rigide (10),
caractérisée en ce que, à chaque fois, deux rouleaux (7) montés sur des axes (8), reliés aux deux extrémités l'un à l'autre par l'intermédiaire d'attaches (9), sont réunis en un élément de roulement (6) du type chariot, dont une pluralité est reçue de façon frontale et lâche, en étant adjacents l'un à l'autre, dans une voie de guidage sans fin (10), qui tourne dans le plan des chaînes de traction (1) et guide les éléments de roulement (6) sur toute leur révolution et entre la face arrière plane de la chaîne de traction (1) et la voie de guidage rigide (10).

2. Machine de traction à chaînes pour tirer de façon continue des barres et des tubes selon la revendication 1,
caractérisée en ce que la voie de guidage (10) est munie de barrettes latérales de guidage (12, 13) qui entourent au moins partiellement les attaches (9) des éléments de roulement (6) sur le côté opposé à la voie de guidage (10).

3. Machine de traction à chaînes pour tirer de façon continue des barres et des tubes selon les revendications 1 et 2,
caractérisée en ce que la voie de guidage (10) est réalisée pour, à chaque fois, deux éléments de roulement (6) guidés l'un à côté de l'autre, entre lesquels il est agencé une barrette de guidage (11) engageant au moins partiellement les attaches en regard l'une de l'autre (9) de deux éléments de roulement (6).

4. Machine de traction à chaînes pour tirer de façon continue des barres et des tubes selon les revendications 1 à 3,
caractérisée en ce qu'au moins une des barrettes de guidage (11, 12, 13) peut être retirée pour démonter les éléments de roulement (6).

5. Machine de traction à chaînes pour tirer de façon continue des barres et des tubes selon les revendications 1 à 4,
caractérisée en ce que plusieurs rouleaux (7) d'un élément de roulement (6) sont agencés les uns à côté des autres sur un axe (8).

6. Machine de traction à chaînes pour tirer de façon continue des barres et des tubes selon les revendications 1 à 5,
caractérisée en ce que les faces frontales des attaches (9) de chaque élément de roulement (6) sont réalisées alternativement de façon convexe et de façon concave comme surfaces d'appui pour des éléments de roulement voisins (6), les rayons des faces frontales étant choisis de façon correspondant aux rayons de renvoi des éléments de roulement (6).
